# EUROPÄISCHE PATENTSCHRIFT

(11) **EP 0 166 109 B1**
(45) Veröffentlichungstag und Bekanntmachung des Hinweises auf die Patenterteilung: **26.04.1989**
(21) Anmeldenummer: 85105072.4
(22) Anmeldetag: 26.04.1985
(51) Int. Cl.: F02F 3/00

(54) **Mehrteiliger Tauchkolben für Verbrennungsmotoren**
Multipart piston for an internal-combustion engine
Piston à plusieurs parties pour un moteur à combustion interne

(30) Priorität: 27.06.1984 DE 3423559
(43) Veröffentlichungstag der Anmeldung: 02.01.1986
(73) Patentinhaber: MAHLE GMBH, D-70376 Stuttgart (DE)
(72) Erfinder: Barth, Alois, D-7000 Stuttgart 50 (DE); Wiemann, Lothar, D-7056 Weinstadt-Beutelsbach (DE)

(56) Entgegenhaltungen:
- DE-A- 1 269 414
- DE-A- 2 821 176
- DE-A- 3 116 475
- US-A- 2 165 619
- MACHINE DESIGN, Band 39, Nr. 6, 9. März 1967, Seite 72, Penton Publishing Co., Cleveland, US;

## Beschreibung

Die Erfindung betrifft einen mehrteiligen Tauchkolben für Verbrennungsmotoren nach dem Oberbegriff des Patentanspruchs 1.

Ein Kolben der gattungsgemäßen Art ist aus DE-AS 12 69 414 und DE-OS 28 21 176 bekannt.

Die radial schräge Auflage in der inneren Ringabstützung zwischen Kolbenboden und Kolbenunterteil .dient bei der bekannten Ausführung dazu, die Schrauben vor einer Biegebeanspruchung bei betriebswarmem Kolben zu schützen. Allein zu diesem Zweck ist der Boden im kalten Zustand des Kolbens bereits soweit gegenüber dem Kolbenunterteil verspannt, daß der Spalt verschwindet bzw. kleiner wird. Bei Aufwölbung des Kolbenbodens bei Motorbetriebswärme kommt es dann lediglich im radial inneren Bereich der Ringabstützung zu einer Entlastung der Vorspannung und nicht zu einer Schrägstellung des Auflagebereichs des Kolbenbodens, die die unerwünschte Biegebeanspruchung der Schrauben bewirken würde.

Trotz der Vorspannung im radial innen liegenden Bereich der Ringabstützung zwischen Kolbenboden und Kolbenunterteil kann es in Fällen, in denen Kolbenober- und -unterteil nur mit relativ wenigen Schrauben verbunden sind, wie z. B. mit vier Schrauben bei einem Kolbendurchmesser oberhalb 200 mm, in der Praxis vorkommen, daß sich die Ringflächen unter den im Motorbetrieb herrschenden thermischen und mechanischen Beanspruchungen leicht voneinander abheben. Dies führt dann zu erhöhten Pressungen in den Bereichen, die nur noch aufeinander aufliegen, mit der Folge, daß dort die materialmäßig zulässigen Höchstbelastungen überschritten werden. Desweiteren kann es in den Bereichen, in denen sich die Ringflächen leicht voneinander abheben, zu Kavitationsbildung kommen.

Es ist daher Aufgabe der Erfindung, einen gattungsgemäßen Kolben so weiterzubilden, daß bei allen Betriebszuständen des Verbrennungsmotors eine sichere Anlage der gegeneinander verspannten Kolbenober- und Kolbenunterteile gewährleistet ist.

Gelöst wird diese Aufgabe durch die kennzeichnenden Merkmale des Anspruchs 1.

Zweckmäßige Ausgestaltungen sind in den Unteransprüchen enthalten.

Ein Ausführungsbeispiel ist in der Zeichnung dargestellt. Diese zeigt einen mehrteiligen Kolben im Schnitt.

Der Kolben besteht aus einem Oberteil 1 und einem Unterteil 2, die über Schrauben 3 miteinander verbunden sind. Die Darstellung des Kolbens zeigt diesen mit montierten, aber noch nicht fest angezogenen Schrauben 3. In den Bereichen der Ringflächen 4 zwischen den Schrauben sind diese bei dem Unterteil 2 leicht in Umfangsrichtung der Ringfläche gewölbt mit dem Zenit der Wölbung 6 genau in einem Bereich in der Mitte zweier benachbarter Schrauben 3. Die Schrauben - Bohrung 7 selbst ist in der Ringfläche 4 des Unterteils 2 zusätzlich noch in einer Senke 5 angeordnet.

Bei dem fertig montierten Kolben sind Ober-und Unterteil 1, 2 derart über die Schrauben miteinander verspannt, daß die Ringflächen 4 der beiden Teile 1, 2 auf dem gesamten Umfang spaltlos aufeinanderliegen. In den gewölbten Abschnitten der Ringflächen steht das Material dadurch unter einer entsprechenden Vorspannung, die eine sichere Anlage für alle Betriebszustände garantiert.

## Patentansprüche

1. Mehrteiliger Tauchkolben für Verbrennungsmotoren mit einem den Kolbenbolzen aufnehmenden Kolbenunterteil (2) und einem Kolbenoberteil (1), wobei diese Teile (1, 2) über eine an jedem Teil (1, 2) angeformte Ringrippe mit im wesentlichen quer zur Kolbenachse liegender Ringfläche (4) aneinanderliegend und mittels durch diese Ringflächen geführte Schrauben (3) gegeneinander verspannbar sind, dadurch gekennzeichnet, daß im unverspannten Zustand zumindest eine der aufeinanderliegenden Ringflächen (4) in den zwischen den Schrauben (3) verlaufenden Bereichen derart gegenüber der axial angrenzenden anderen Ringfläche (4) in Umfangsrichtung gewölbt verläuft, daß sich die Ringflächen (4) lediglich in den genannten Bereichen berühren.

2. Mehrteiliger Tauchkolben nach Anspruch 1, dadurch gekennzeichnet, daß im unverspannten Zustand der axiale Abstand zwischen den gegenüberliegenden Ringflächen (4) von jeweils einem in der Mitte zwischen zwei Schrauben (3) liegenden Bereich zu den Schrauben (3) hin kontinuierlich zunimmt.

3. Tauchkolben nach Anspruch 1 oder 2, dadurch gekennzeichnet, daß die in Umfangsrichtung verlaufende Wölbung (6) über die Radialerstreckung der Ringflächen (4) gleich ist.

4. Tauchkolben nach einem der vorhergehenden Ansprüche, dadurch gekennzeichnet, daß die Bohrungen (7) der Schrauben (3) in je einer bis zu den radialen Rändern der Ringflächen (4) sich erstreckenden Senke (5) ausgebildet sind.

## Claims

1. A multi-part piston for internal combustion engines with a lower piston part (2) .and an upper piston part (1) holding the piston pin, these parts (1, 2) being capable of being clamped on one another by an annular ridge formed on each part (1, 2) with an annular face (4) lying substantially transversely to the piston axis and against one another by screws (3) guided through these annular faces, characterised in that, in the unclamped state, at least one of the mating annular faces (4) bulges in the peripheral direction toward the other, axially adjacent annular face (4) in the regions running between the screws (3) in such a way that the annular faces (4) make contact merely in said regions.

2. A multi-part piston according to claim 1, characterised in that, in the unclamped state, the axial distance between the opposing annular faces (4) increases from a respective region lying in the centre between two screws (3) towards the screws (3).

3. A piston according to claim 1 or 2, characterised in that the peripheral bulge (6) is the same over the radial extension of the annular faces (4).

4. A piston according to one of the preceding claims, characterised in that the passages (7) for the screws (3) are each formed in a depression (5) extending to the radial edges of the annular faces (4).

## Revendications

1. Piston plongeur en plusieurs parties pour moteur à combustion interne, comportant une partie inférieure (2) de piston qui reçoit l'axe de piston, et une partie supérieure (1) de piston, ces pièces (1, 2) étant appliquées l'une contre l'autre par l'intermédiaire d'une nervure annulaire formée sur chacune des pièces (1, 2), comportant une surface annulaire (4) située sensiblement transversalement par rapport à l'axe de piston et étant serrées l'une contre l'autre au moyen de vis (3) passant dans ces surfaces annulaires, piston caractérisé en ce qu'à l'état non serré, au moins l'une des surfaces annulaires (4) reposant l'une sur l'autre est bombée en direction de la périphérie dans les zones qui s'étendent entre les vis (3), par rapport à l'autre surface annulaire (4) qui l'avoisine axialement, de façon telle que les surfaces annulaires (4) ne se touchent que dans les zones citées.

2. Piston plongeur en plusieurs parties selon la revendication 1, caractérisé en ce qu'à l'état non serré, l'écart axial entre les surfaces annulaires (4) situées l'une en face de l'autre, augmente progressivement entre une zone, située au milieu de la distance séparant deux vis (3) et les vis (3).

3. Piston plongeur selon la revendication 1 ou 2, caractérisé en ce que le bombement (6) qui s'étend dans le sens de la périphérie est uniforme sur l'étendue radiale des surfaces annulaires (4).

4. Piston plongeur selon une des revendications précédentes, caractérisé en ce que les taraudages (7) de logement des vis (3) sont formés chacun dans un fraisage (5) qui s'étend jusqu'aux bords radiaux des surfaces annulaires (4).
